# EUROPÄISCHE PATENTSCHRIFT

(11) **EP 3 406 357 B1**
(45) Veröffentlichungstag und Bekanntmachung des Hinweises auf die Patenterteilung: **19.07.2023**
(21) Anmeldenummer: 17000871.8
(22) Anmeldetag: 22.05.2017
(51) Int. Cl.: B07B 1/46, B03B 5/18, B03B 5/24

(54) **MAGNETISCHES SIEBBELAGBEFESTIGUNGSSYSTEM**
MAGNETIC FILTER LINING FIXING SYSTEM
SYSTÈME DE FIXATION DE TAMIS MAGNÉTIQUE

(43) Veröffentlichungstag der Anmeldung: 28.11.2018
(73) Patentinhaber: HEIN, LEHMANN GmbH, 47805 Krefeld (DE)
(72) Erfinder: Coppers, Matthias, 45136 Essen (DE); Pollmanns, Jürg, 41372 Niederkrüchten (DE)
(74) Vertreter: Patentanwaltskanzlei Methling

(56) Entgegenhaltungen:
- DE-A1- 3 628 418
- DE-U- 6 753 672
- DE-U1- 8 811 079
- SE-B- 428 763
- US-A- 5 816 413
- US-A1- 2011 151 178

## Beschreibung

Die Erfindung betrifft ein Befestigungssystem für Siebmaschinen und/oder Setzmaschinen zur Befestigung von auswechselbaren Siebbelagsegmenten und/oder auswechselbaren Verschleißschutzelementen in oder an einer Siebmaschine mit zumindest einem die Siebbelagsegmente aufnehmenden und/oder die Verschleißschutzelemente tragenden Rahmen.

Derartige Befestigungssysteme sowie Siebmaschinen mit daran befestigbaren und auswechselbaren Siebbelagsegmenten und auswechselbaren Verschleißschutzelementen sind bekannt. Dabei werden die Siebbelagsegmente und Verschleißschutzelemente mittels Schraubverbindungen oder Steckverbindungen an entsprechenden Aufnahmen der Siebmaschine oder Setzmaschinen befestigt.

Aus dem Dokument DE 88 11 079 U1 ist ein Siebboden mit einem Rahmen bekannt, an dem Träger angeordnet sind, an denen plattenförmige Siebelemente befestigt sind, wobei die Siebelemente und/oder die Träger Arretierstifte aufweisen, die formschlüssig in Gegenlöcher des Trägers und/oder der Siebelemente eingreifen.

Aus dem Dokument SE 428 763 B ist ein Siebboden mit daran befestigten Siebelementen bekannt, welche an parallelen Balken mittels Leisten befestigt sind.

Aus dem Dokument US 5 816 413 A ist eine Siebmaschine bekannt mit zumindest einem Rahmen, an dem ein Siebelement befestigt ist, wobei an dem Rahmen Elektromagneten angeordnet sind, welche mit Metalleckplatten zusammenwirken, um eine magnetische Befestigung zu erreichen.

Aus dem Dokument DE 67 53 672 U ist ein Siebboden mit darin eingefugten Siebelementen bekannt, wobei die Siebelemente an den Außenseiten Anker aufweisen, die mit einer Bewehrung des Siebbodens in einer Fuge zusammenwirken, welche mit aushärtendem Kunststoff ausgefüllt wird.

Aus dem Dokument DE 36 28 418 A1 ist ein Sieb mit zumindest einem Siebelement bekannt, welcher an einem Rahmen befestigt ist, wobei Dauermagnete an den Siebelementen angeordnet sind und zur Befestigung an dem Rahmen dienen.

Aus dem Dokument US 2011/151178 A1 ist eine Siebmaschine mit zumindest einem Rahmen bekannt, an dem ein Siebelement befestigt ist, wobei an dem Rahmen Elektromagneten angeordnet sind, welche mit Metalleckplatten zusammenwirken, um eine magnetische Befestigung zu erreichen.

Nachteilig bei den bekannten Befestigungssystemen ist es daher, dass eine aufwendige Demontage und Montage notwendig ist, um verschlissene Siebbelagsegmente und Verschleißschutzelemente zu demontieren und durch neue Siebbelagsegmente und Verschleißschutzelemente zu ersetzen, die häufig mit hohem Kraftaufwand und in äußerst beengten Verhältnissen montiert werden müssen.

Die Aufgabe der Erfindung ist es, diese Nachteile zu überwinden und ein Siebbelagbefestigungssystem anzugeben, welches eine einfache Demontage und Montage von Siebbelagsegmenten und Verschleißschutzelementen an einer Siebmaschine gestattet.

Diese Aufgabe wird erfindungsgemäß durch ein Befestigungssystem gemäß Anspruch 1 gelöst. Vorteilhafte Weiterbildungen der Erfindung sind in den Unteransprüchen angegeben.

Besonders vorteilhaft bei dem Befestigungssystem für Siebmaschinen zur Befestigung von auswechselbaren Siebbelagsegmenten und/oder auswechselbaren Verschleißschutzelementen in oder an einer Siebmaschine mit zumindest einem die Siebbelagsegmente aufnehmenden und/oder die Verschleißschutzelemente tragenden Rahmen, ist es, dass zur Befestigung eines Siebbelagsegmentes und/oder eines Verschleißschutzelementes zumindest ein Adapter an dem Rahmen befestigt ist, wobei der Adapter zumindest einen Magneten aufweist, wobei der Magnet mit dem Rahmen und/oder mit zumindest einem in oder an dem Siebbelagsegment und/oder Verschleißschutzelement schwingungsfest angeordneten ferromagnetischen Kopplungselement zusammenwirkt und hierdurch eine magnetische Verbindung zwischen dem Adapter und dem Rahmen und/oder zwischen dem Adapter und dem Siebbelagsegment und/oder Verschleißschutzelement herstellt.

Im erfindungsgemäßen Sinn werden die Begriffe Siebmaschine und Setzmaschine synonym verwendet.

Erfindungsgemäß ist somit vorgesehen, die einem Verschleiß unterliegenden Siebbelagsegmente und Verschleißschutzelemente durch eine magnetische Kopplung an Adaptern zu befestigen, wobei jeder Adapter jeweils zumindest einen Magneten aufweist, der eine magnetische Verbindung mit einem dem Siebbelagsegment und/oder Verschleißschutzelement zugeordneten ferromagnetischen Kopplungselement bildet. Der den Magneten aufweisende Adapter verbleibt bei jedem Austausch eines verschlissenen Siebbelagsegmentes oder Verschleißschutzelementes an dem Rahmen der Siebmaschine. Zum Austausch eines Verschleißteiles muss lediglich die magnetische Verbindung gelöst und ein neues Siebbelagsegment und/oder Verschleißschutzelement aufgelegt werden. Die Siebbelagsegmente und/oder Verschleißschutzelemente werden somit magnetisch an der Siebmaschine befestigt.

Dabei sind ein oder mehrere ferromagnetische Kopplungselemente in jedem Siebbelagsegment und/oder jedem Verschleißschutzelement eingegossen. Insbesondere können die Siebbelagsegmente und/oder die Verschleißschutzelemente durch Polyurethan gebildet sein, in denen ferromagnetische Kopplungselemente eingegossen sind. Die ferromagnetischen Kopplungselemente können gleichzeitig mechanische Verstärkungen in den Siebbelagsegmenten und/oder Verschleißschutzelementen bilden. Das bedeutet, dass die in den Siebbelagsegmenten und/oder Verschleißschutzelementen eingegossenen ferromagnetischen Kopplungselemente gleichzeitig Armierungen der Siebbelagsegmente und/oder Verschleißschutzelemente bilden. Umgekehrt können die zur Erhöhung der Tragfestigkeit ohnehin in den Siebbelagsegmenten und/oder Verschleißschutzelementen vorgesehenen Metallarmierungen gleichzeitig als ferromagnetische Kopplungselemente zur Herstellung der magnetischen Verbindung mit den Magneten der Adapter oder Adapterleisten dienen.

Kumulativ kann der Adapter selbst magnetisch an dem Rahmen der Siebmaschine festgelegt sein. Die auswechselbaren Siebbelagsegmente und/oder die auswechselbaren Verschleißschutzelemente können magnetisch und/oder formschlüssig und/oder kraftschlüssig mittelbar oder unmittelbar an dem Adapter befestigt sein. Durch eine magnetische Befestigung des Adapters an dem Rahmen der Siebmaschine wird eine leicht montierbare und demontierbare Befestigung des Adapters realisiert.

Die magnetische und/oder formschlüssige und/oder kraftschlüssige Befestigung der Siebbelagsegmente und/oder Verschleißschutzelemente an dem Adapter kann mittelbar oder unmittelbar erfolgen.

Der Siebboden kann auch durch ein einzelnes, einstückiges Siebbelagsegment gebildet sein. Die Erfindung ist somit nicht auf eine Anwendung mit einem aus mehreren Siebbelagsegmenten gebildeten Siebboden beschränkt, wenngleich dies eine bevorzugte Ausführung darstellt.

Dadurch ist es gewährleistet, dass die als Verschleißteile geltenden Siebbelagsegmente und/oder Verschleißschutzelemente mittels der magnetischen Zusammenwirkung zwischen dem zumindest einen Magneten des an dem Rahmen der Siebmaschine befestigten Adapters und dem zumindest einen in oder an dem Siebbelagsegment und/oder Verschleißschutzelement angeordneten ferromagnetischen Kopplungselement befestigt werden können. Somit können die Siebbelagsegmente und/oder Verschleißschutzelemente auf eine einfache Art und Weise demontiert und montiert werden. Ferner kann eine derartige Adapterleiste ohne großen Aufwand an bereits bestehenden Siebmaschinen nachgerüstet werden, sodass an der Siebmaschine selbst keine Änderungen vorgenommen werden müssen.

Bevorzugt ist der Adapter an einem Bauteil der Siebmaschine aus nicht ferromagnetischem Material befestigt. Insbesondere kann der Adapter kraftschlüssig und/oder stoffschlüssig und/oder formschlüssig befestigt sein. Beispielsweise handelt es sich bei Edelstahl um ein nicht ferromagnetisches Material. Ferner kann der Adapter somit als Befestigungs- und Verbindungselement dienen, indem er selbst an nichtmagnetischen Flächen und Bauteilen beispielsweise aus Edelstahl befestigt wird. Durch eine solche Anordnung des Adapters mit zumindest einem Magneten ist auch eine magnetische Befestigung von Siebbelagsegmenten und/oder Verschleißschutzelementen an Bauteilen aus einem nicht ferromagnetischen Material möglich.

Alternativ zu einer Befestigung des Adapters an einem Bauteil der Siebmaschine aus nicht ferromagnetischem Material kann der Adapter an einem ferromagnetischen Bauteil der Siebmaschine befestigt sein. Insbesondere kann der Adapter magnetisch und/oder kraftschlüssig und/oder stoffschlüssig und/oder formschlüssig befestigt sein. Insbesondere kann der Adapter beidseitig wirkende Magnete aufweisen, mittels derer der Adapter selbst magnetisch an einem ferromagnetischen Bauteil der Siebmaschine befestigt wird und die gleichzeitig dazu dienen, mit zumindest einem in oder an dem Siebbelagsegment und/oder Verschleißschutzelement schwingungsfest angeordneten ferromagnetischen Kopplungselement zusammenzuwirken und hierdurch eine magnetische Verbindung zwischen dem Adapter und dem Siebbelagsegment und/oder Verschleißschutzelement herzustellen. In diesem Fall der Anordnung von beidseitig wirkenden Magneten dienen die Magnete somit sowohl der magnetischen Befestigung des Adapters an der Siebmaschine als auch der magnetischen Befestigung des Siebbelages oder des Verschleißschutzelementes an dem Adapter.

Insbesondere können derartige Adapter auch an Seitenteilen von Siebmaschinen angebracht sein und der Befestigung seitlicher Verschleißschutzelemente dienen. Bei diesen Seitenteilen kann es sich beispielsweise um senkrechte Begrenzungswände oberhalb des Siebbodens handeln. Ferner kann es sich um Adapter für Wellenschutzrohre handeln, die sich um das Rohr legen, dort magnetisch haften und ihrerseits ein sich um das Rohr legende Verschleißschutzelement magnetisch halten.

Der Adapter kann insbesondere als längliche Adapterleiste ausgebildet sein. Der Rahmen der Siebmaschine, welcher die Adapter oder Adapterleisten aufnimmt, kann durch X-Profile und/oder C- Profile und/oder U- Profile und/oder T-Profile und/oder KR-Profile und/oder Winkelprofile gebildet sein. Der Adapter kann durch ein Kunststoffbauteil gebildet sein, insbesondere als Spritzgussteil mit einem oder mehreren eingegossenen Magneten. Der Adapter kann Bohrungen insbesondere zur Aufnahme von Befestigungsdübeln zur Befestigung des Adapters an sogenannten KR-Profilen und/oder Winkelprofilen aufweisen.

Die Befestigung des Adapters an dem Rahmen der Siebmaschine kann insbesondere kraftschlüssig und/oder stoffschlüssig und/oder formschlüssig erfolgen. Mit dem Begriff des Rahmens der Siebmaschine ist dabei jedes Bauteil der Siebmaschine umfasst, an welchem ein auswechselbares Siebbelagsegment und/oder ein auswechselbares Verschleißschutzelement insbesondere mittelbar befestigt wird.

Ein besonderer Vorteil der Erfindung ist es somit, dass das Befestigungssystem für Siebmaschinen zur Befestigung von auswechselbaren Siebbelagsegmenten und/oder auswechselbaren Verschleißschutzelementen durch die Anordnung von Adaptern bei vorhandenen Siebmaschinen nachgerüstet werden kann, da die Adapter an den ursprünglich für die Siebbelagsegmente und/oder Verschleißschutzelemente vorgesehenen Aufnahmen und Befestigungsorten befestigt werden können. Die Magnete werden dabei in oder an den an der Siebmaschine verbleibenden Adaptern angeordnet.

Vorzugsweise weist jeder Adapter eine Mehrzahl von insbesondere äquidistant angeordneten Magneten auf. Durch die Anordnung mehrerer Magneten bei jedem Adapter, insbesondere bei Adaptern in Form von länglichen Adapterleisten, kann die magnetische Haltekraft gesteigert und gleichmäßig beispielsweise entlang der Kanten der zu befestigenden Siebbelagsegmente und/oder Verschleißschutzelemente ausgeübt werden.

Vorzugsweise sind ein oder mehrere ferromagnetische Kopplungselemente durch Montageleisten und/oder Montagerahmen gebildet, die magnetisch an dem Adapter festgelegt sind, wobei Siebbelagsegmente und/oder Verschleißschutzelemente kraftschlüssig und/oder formschlüssig schwingungsfest an den Montageleisten und/oder Montagerahmen festgelegt sind.

Es können somit eine oder mehrere Montageleisten und/oder Montagerahmen aus ferromagnetischem Material zur Herstellung der magnetischen Verbindung mit den Adaptern angeordnet sein, wobei die Siebbelagsegmente und/oder Verschleißschutzelemente kraftschlüssig und/oder formschlüssig schwingungsfest und insbesondere auswechselbar an den Montageleisten und/oder Montagerahmen befestigt sind.

Ferner kann das Siebbelagsegment insbesondere durch ein Lochblech aus ferromagnetischem Material gebildet sein. Die Siebbelagsegmente können insbesondere durch ein ferromagnetisches Lochblech mit einer darauf aufgespritzten Polyurethanschicht gebildet sein. Bei einem beschichteten Lochblech kann die auf das Lochblech aufgebrachte Beschichtung eine andere, insbesondere kleinere Maschenweite aufweisen, als das als Träger dienende Lochblech.

Das ferromagnetische Kopplungselement kann durch Eisen oder eine Eisenlegierung gebildet sein. Hierdurch wird eine günstige Lösung mit einer besonders guten magnetischen Haltekraft geschaffen. Wie zuvor erläutert kann das ferromagnetische Kopplungselement insbesondere durch einen eingegossenen Eisenkern in dem Siebbelagsegment und/oder Verschleißschutzelement gebildet sein, insbesondere kann das ferromagnetische Kopplungselement in Form einer Strebe oder in Form eines Rahmens in dem Material des Siebbelagsegmentes und/oder des Verschleißschutzelementes eingegossen sein und ein Verstärkungselement zur Aussteifung des Siebbelagsegmentes und/oder des Verschleißschutzelementes bilden. Insbesondere kann das Siebbelagsegment und/oder das Verschleißschutzelement mittels des ferromagnetischen Kopplungselementes armiert sein.

Den Verschleißteilen sind somit lediglich die gegenüber Magneten preiswerteren ferromagnetische Kopplungselemente beispielsweise in Form von Eisenkernen zugeordnet, die auf leichte Weise wiederverwendet werden können. Die Siebbelagsegmente und/oder Verschleißschutzelemente selbst können aus nicht ferromagnetischem Material, insbesondere Polyurethan gebildet sein.

In einer bevorzugten Ausführungsform ist das ferromagnetische Kopplungselement eines Siebbelagsegmentes durch ein Lochblech aus ferromagnetischem Material gebildet, welches einen Träger für Siebmedien, insbesondere Gewebe, bildet. In diesem Fall wird ein Lochblech aus ferromagnetischem Material durch die magnetische Kopplung an den Adaptern befestigt und dient als Träger für an dem Lochblech befestigte Siebmedien, wie beispielsweise Gewebe und dergleichen. Beim Austausch verschlissener Siebmedien wird das ferromagnetische Lochblech als Träger weiter verwendet und nur das darauf befestigte Siebmedium wie ein Gewebe ersetzt.

Bevorzugt ist das ferromagnetische Kopplungselement parallel zum Verlauf eines länglichen Adapters durchgehend oder abschnittweise ausgebildet. Insbesondere kann das ferromagnetische Kopplungselement dem Kantenverlauf eines Siebbelagsegmentes und/oder eines Verschleißschutzelementes folgen, um eine gute und sichere Befestigung des jeweiligen Siebbelagsegmentes und/oder Verschleißschutzelementes gerade im Kantenbereich zu gewährleisten. Der Verlauf des länglichen Adapters folgt dabei vorzugsweise ebenfalls dem Kantenverlauf eines Siebbelagsegmentes und/oder eines Verschleißschutzelementes, um die magnetische Befestigung des jeweiligen Siebbelagsegmentes und/oder Verschleißschutzelementes gerade im Kantenbereich zu gewährleisten.

Das ferromagnetische Kopplungselement kann einstückig oder mehrstückig ausgebildet sein, insbesondere als eingegossener Kern, welcher in die Matrix eines Siebbelagsegmentes und/oder Verschleißschutzelementes eingebettet ist. Vorteilhaft ist dabei, dass die Magnete nicht exakt positioniert werden müssen, um eine gute Befestigung zu gewährleisten. Es bedarf somit keiner exakten und abgestimmten Paarung jeweils eines Magneten des Adapters mit einem korrespondierenden ferromagnetischen Kopplungselement, wenn einerseits mehrere Magnete an einem beispielsweise leistenförmigen Adapter angeordnet sind und gleichzeitig mehrere ferromagnetische Kopplungselemente abschnittsweise in der Matrix eines Siebbelagsegmentes und/oder Verschleißschutzelementes eingebettet sind und/oder ein durchgehender Eisenkern beispielsweise in Form eines Rahmens oder einer Verstärkung angeordnet ist. Dieselben Vorteile werden durch eine Armierung aus ferromagnetischem Material des Siebbelagsegmentes und/oder Verschleißschutzelementes erzielt. In diesen Fällen ist eine gute und standfeste Befestigung an den Magneten gewährleistet. Die Matrix eines Siebbelagsegmentes und/oder Verschleißschutzelementes selbst kann dabei durch ein flexibles Material wie beispielsweise Polyurethan gebildet sein.

In einer bevorzugten Ausführungsform bilden mehrere Siebbelagsegmente einen Siebboden. Insbesondere können dabei benachbarte Siebbelagsegmente jeweils einen Formschluss bilden, insbesondere eine Nut-Feder-Verbindung aufweisen. Durch derartige formschlüssige Verbindungen der Siebbelagsegmente untereinander wird ein Siebbelagsegment bei einer Beaufschlagung mit Siebgut zusätzlich zur magnetischen Fixierung auch durch die benachbarten Siebbelagsegmente gesichert und fixiert.

Vorzugsweise bilden mehrere Siebbelagsegmente einen Siebboden, wobei die in Transportrichtung des Siebgutes letzten Siebbelagsegmente sich in Transportrichtung endseitig gegen Queranschlagelemente abstützen, insbesondere gegen eine durchgehende Queranschlagleiste abstützen. Insbesondere können die Siebbelagsegmente mit der senkrecht zur Transportrichtung verlaufenden Queranschlagleiste einen Formschluss, insbesondere eine Nut-Feder-Verbindung bilden.

Siebböden werden üblicherweise unter einem Winkel gegen die Horizontale aufgestellt wobei das aufzubereitende Siebgut an dem geodätisch höher gelegenen Ende des Siebbodens auf den Siebboden aufgebracht und über das geodätisch tiefer gelegene Ende des Siebbodens abgeführt wird. Zur Aufnahme der Schubkräfte in Transportrichtung ist es daher vorteilhaft, wenn sich die in Transportrichtung des Siebgutes letzten Siebbelagsegmente endseitig gegen Queranschlagelemente abstützen. Die Anordnung dieser Queranschlagelemente ist somit quer zur Transportrichtung des Siebgutes.

Diese Queranschlagelemente, insbesondere eine die Schubkräfte aufnehmende Queranschlagleiste, können am Rahmen befestigt oder durch den Rahmen, welcher die Siebsegmente aufnimmt, selbst gebildet sein. Insbesondere können die Queranschlagelemente ferner durch an entsprechender Stelle des Rahmens angeordnete Adapter gebildet sein.

Vorzugsweise bilden mehrere Siebbelagsegmente einen Siebboden, wobei die Siebbelagsegmente sich seitlich in Richtung senkrecht zur Transportrichtung des Siebgutes gegen parallel zur Transportrichtung verlaufende Längsanschlagelemente, insbesondere Längsanschlagleisten, abstützen, insbesondere dass die Siebbelagsegmente mit den parallel zur Transportrichtung verlaufenden Längsanschlagleisten einen Formschluss, insbesondere eine Nut-Feder-Verbindung bilden.

Derartige in Transportrichtung des Siebgutes seitlich neben den Siebbelagsegmenten angeordnete Längsanschlagleisten dienen der Aufnahme der Querkräfte und sichern die Siebbelagsegmente in seitlich in Richtung senkrecht zur Transportrichtung. Die Längsanschlagleisten erstrecken sich an den Seiten des Siebbodens parallel zur Transportrichtung des Siebgutes. Die Längsanschlagleisten können am Rahmen befestigt oder durch den Rahmen, welcher die Siebsegmente aufnimmt, selbst gebildet sein. Insbesondere können die Längsanschlagleisten ferner durch an entsprechender Stelle des Rahmens angeordnete Adapter gebildet sein.

In einer bevorzugten Ausführungsform weisen der/die Magnete und/oder der/die ferromagnetischen Kopplungselemente zumindest eine Hinterschneidung auf. Derartige Hinterschneidungen bilden insbesondere eine Angusskante für die Fertigung der Adapter bzw. der Siebbelagsegmente und/oder der Verschleißschutzelemente aus Kunststoff, insbesondere Polyurethan, und erleichtern den Fertigungsprozess. Ferner ergibt sich hierdurch ein besserer Halt am Adapter bzw. am Siebbelagsegment und/oder am Verschleißschutzelement.

Bevorzugt bilden die Siebbelagsegmente und/oder die Verschleißschutzelemente und die jeweiligen Adapter zur Befestigung der Siebbelagsegmente und/oder Verschleißschutzelemente einen Formschluss, insbesondere eine Nut-Feder-Verbindung. Durch einen derartigen Formschluss zusätzlich zur magnetischen Befestigung der Siebbelagsegmente und/oder der Verschleißschutzelemente an dem jeweiligen Adapter wird die Tragfähigkeit der Verbindung der Siebbelagsegmente und/oder der Verschleißschutzelemente an den Adaptern weiter erhöht.

Derartige formschlüssige Verbindungen zwischen den Siebbelagsegmenten und dem jeweiligen Adapter können an der Längsseite der Siebbelagsegmente vorgesehen sein, d.h. an den Seiten der Siebbelagsegmente, die in der Einbausituation in Transportrichtung des Siebgutes verlaufen. Alternativ oder kumulativ können derartige formschlüssige Verbindungen zwischen den Siebbelagsegmenten und dem jeweiligen Adapter an den Querseiten der Siebbelagsegmente vorgesehen sein, d.h. an den Seiten der Siebbelagsegmente, die in der Einbausituation senkrecht zur Transportrichtung des Siebgutes verlaufen. Derartige formschlüssige Verbindungen zwischen den Siebbelagsegmenten und dem jeweiligen Adapter dienen der zusätzlichen Fixierung der Siebbelagsegmente kumulativ zur magnetischen Befestigung der Siebbelagsegmente an den Adaptern und verhindern ein Verrutschen der Siebbelagsegmente auf den Adaptern in Transportrichtung und/oder senkrecht zur Transportrichtung des Siebgutes.

Vorzugsweise sind die Adapter durch Adapterleisten mit einer symmetrischen Anordnung mehrerer Magnete gebildet und/oder die Siebbelagsegmente weisen eine rotationssymmetrische Anordnung mehrerer ferromagnetischer Kopplungselemente und eine quadratische Grundform auf.

Vorzugsweise weisen die Adapter selbst einen symmetrischen Aufbau auf. Bei Verwendung symmetrisch aufgebauter Adapter können diese in verschiedenen Orientierungen eingebaut werden, wodurch die Montage für den Monteur erleichtert wird.

Vorzugsweise weisen die Siebbelagsegmente und/oder Verschleißschutzelemente einen symmetrischen, insbesondere rotationssymmetrischen Aufbau auf. Bei Verwendung symmetrisch aufgebauter Siebbelagsegmente und/oder Verschleißschutzelemente können diese in verschiedenen Orientierungen eingebaut werden, wodurch die Montage für den Monteur erleichtert wird.

Besonders bevorzugt werden Adapterleisten mit einer symmetrischen Anordnung mehrerer Magnete und Siebbelagsegmente mit einer quadratischen Grundform und einer rotationssymmetrischen Anordnung mehrerer ferromagnetischer Kopplungselemente miteinander kombiniert. Durch eine derartige Gestaltung der Adapter als Adapterleisten zur Anbringung am Rahmen der Siebmaschine einerseits und einer quadratischen Ausführung der Siebbelagsegmente und einer entsprechenden symmetrischen Anordnung der ferromagnetischen Kopplungselemente andererseits können die Siebbelagsegmente in beliebiger Anordnung an den Adapterleisten befestigt werden, ohne dass es zur Montage einer bestimmten Ausrichtung bedarf. Dies bedeutet, dass eine Verwendung und Anbringung in verschiedenen Richtungen möglich ist. Hierdurch wird das Auswechseln und Montieren der Siebbelagsegmente erleichtert.

Vorzugsweise weist der Adapter beidseitig wirkende Magnete auf und/oder der Adapter ist beidseitig mit Magneten ausgestattet, sodass eine magnetische Befestigung des Adapters an dem Rahmen und eine magnetische Befestigung eines Siebbelagsegmentes und/oder eines Verschleißschutzelementes an dem Adapter erfolgen kann. Durch die Weiterbildung des Adapters dahingehend, dass der Adapter selbst ebenfalls magnetisch an dem Rahmen der Siebmaschine befestigt wird und ferner die Siebbelagsegmente und/oder die Verschleißschutzelemente magnetisch an dem Adapter befestigt werden, ist eine Nachrüstung vorhandener Siebmaschinen auf eine besonders vorteilhafte und einfache Weise möglich. Es kann somit auch der Adapter selbst magnetisch befestigt sein.

Besonders vorteilhaft ist eine Siebmaschine mit einem Tragrahmen zur Aufnahme einer Mehrzahl von Siebbelagsegmenten zur Bildung eines Siebbodens, bei der der Tragrahmen ein erfindungsgemäßes Siebbelagbefestigungssystem aufweist.

Drei Ausführungsbeispiele der Erfindung sind in den Figuren dargestellt und werden nachfolgend näher erläutert. Es zeigen:
- Fig. 1: Eine schematische perspektivische Ansicht eines aus mehreren Siebbelagsegmenten gebildeten Siebbodens;
- Fig. 2: die Detailansicht A nach Fig. 1;
- Fig. 3: ein zweites Ausführungsbeispiel mit einem durch ein C-Profil gebildeten Rahmen zur Aufnahme der Adapterleiste;
- Fig. 4: ein drittes Ausführungsbeispiel mit einem durch ein Winkelprofil gebildeten Rahmen zur Aufnahme der Adapterleiste.

In den Figuren sind identische Bauteile mit identischen Bezugszeichen versehen.

Figur 1 zeigt eine schematische perspektivische Ansicht eines aus mehreren Siebbelagsegmenten 10, 20 gebildeten Siebbodens einer Siebmaschine. Die Siebbelagsegmente 10, 20 unterliegen einem Verschleiß und sind auswechselbar an dem Rahmen 40 der Siebmaschine befestigt. Die Transportrichtung des Siebgutes ist durch den Pfeil 5 gekennzeichnet. Das bedeutet, dass das aufzubereitende Siebgut in dem in der Darstellung nach Figur 1 am oberen Bildrand gelegene hintere Ende des Siebbodens aufgebracht und über das in der Darstellung nach Figur 1 am unteren Bildrand gelegene vordere Ende des Siebbodens abtransportiert wird.

Seitlich stützen sich die Siebbelagsegmente 10, 20 gegen die parallel zur Transportrichtung 5 verlaufenden Längsanschlagleisten 41, 42 ab, um etwaige auf die Siebbelagsegmenten 10, 20 wirkende Querkräfte auf den Rahmen 40 abzuleiten.

Zur Aufnahme der Schubkräfte in Transportrichtung des Siebgutes stützen sich die in Transportrichtung des Siebgutes letzten Siebbelagsegmente 10, 20 endseitig gegen die durchgehende Queranschlagleiste 45 des Rahmens 40 ab. Hierdurch werden die auf die Siebbelagsegmente 10, 20 wirkenden Schubkräfte in Transportrichtung des Siebgutes durch den Rahmen 40 der Siebmaschine aufgenommen.

Figur 2. zeigt die Detailansicht A nach Fig. 1. Unterhalb der Siebbelagsegmente 10, 20 ist erkennbar der Rahmen 40 der Siebmaschine. An dem Rahmen 40 ist der Adapter 30 befestigt. Der Adapter 30 ist an dem Rahmen 40 formschlüssig befestigt. Der Adapter 30 ist aus Kunststoff als Spritzgussteil ausgeführt. In die Matrix des Adapters 30 sind Dauermagnete 31, 32 eingebracht.

Auf dem Adapter 30 liegen auf der Oberseite die beiden aneinander stoßenden Siebbelagsegmente 10, 20 auf. Das in Figur 2 linke Siebbelagsegment 10 weist eine Eisenarmierung auf, die ein ferromagnetisches Kopplungselement 11 bildet, welches eine magnetische Verbindung mit dem Magneten 31 des Adapters bildet. Das in Figur 2 rechte Siebbelagsegment 20 weist eine Eisenarmierung auf, die ein ferromagnetisches Kopplungselement 21 bildet, welches eine magnetische Verbindung mit dem Magneten 32 des Adapters bildet. Die Armierungen bilden Verstärkungen in den Siebbelagsegmenten 10, 20 und verlaufen parallel zum Träger des Rahmens 40, an welchem der ebenfalls als Leiste ausgebildete Adapter 30 befestigt ist. Die Siebbelagsegmente 10, 20 bestehen aus Polyurethan, wobei die Armierungen eingegossen sind. Durch den Verlauf der Armierungen parallel zum Verlauf des Rahmens 40 sind die Siebbelagsegmente 10, 20 biegsam, wodurch ein Abnehmen der Siebbelagsegmente 10, 20 von den Magneten 31, 32 erleichtert wird.

Figur 3 zeigt ein zweites Ausführungsbeispiel mit einem durch ein C-Profil gebildeten Rahmen 40 zur Aufnahme der Adapterleiste 30. Die Adapterleiste 30 ist durch einen Kunststoff gebildet. Die Adapterleiste 30 weist Hinterschneidungen auf, welche die nach innen weisenden Kanten des C-Profils 40 hintergreifen und hierdurch die Adapterleiste 30 formschlüssig an dem C-Profil 40 festlegen. In die Matrix des Adapters 30 sind Dauermagnete 31, 32 eingebracht.

Die Befestigung der Siebbelagsegmente 10, 20 an dem Adapter 30 erfolgt genauso wie zuvor in Bezug auf das erste Ausführungsbeispiel gemäß Figur 2 erläutert. Auf dem Adapter 30 liegen auf der Oberseite die beiden aneinander stoßenden Siebbelagsegmente 10, 20 auf. Das in Figur 3 linke Siebbelagsegment 10 weist eine Eisenarmierung auf, die ein ferromagnetisches Kopplungselement 11 bildet, welches eine magnetische Verbindung mit dem Magneten 31 des Adapters bildet. Das in Figur 3 rechte Siebbelagsegment 20 weist eine Eisenarmierung auf, die ein ferromagnetisches Kopplungselement 21 bildet, welches eine magnetische Verbindung mit dem Magneten 32 des Adapters bildet. Die Armierungen bilden Verstärkungen in den Siebbelagsegmenten 10, 20 und verlaufen parallel zum C-Profil des Rahmens 40, an welchem der ebenfalls als Leiste ausgebildete Adapter 30 befestigt ist. Die Siebbelagsegmente 10, 20 bestehen aus Polyurethan, wobei die Armierungen eingegossen sind. Durch den Verlauf der Armierungen parallel zum Verlauf des Rahmens 40 sind die Siebbelagsegmente 10, 20 biegsam, wodurch das Abnehmen der Siebbelagsegmente 10, 20 von den Magneten 31, 32 erleichtert wird.

Figur 4 zeigt ein drittes Ausführungsbeispiel mit einem durch ein Winkelprofil gebildeten Rahmen 40 zur Aufnahme der Adapterleiste 30. Die Adapterleiste 30 ist durch einen Kunststoff gebildet. Die Adapterleiste 30 weist Hinterschneidungen auf, welche die nach innen weisenden Kanten von Bohrungen in dem Winkelprofil 40 hintergreifen und hierdurch die Adapterleiste 30 formschlüssig an dem C-Profil 40 festlegen. Zur Sicherung des Adapters 30 an dem Winkelprofil sind Befestigungsstifte 45 eingesetzt, welche jene Bereiche des Adapters 30 aufspreizen, die die Bohrungen in dem Winkelprofil 40 durchgreifen, nachdem der Adapter 30 auf das Winkelprofil 40 aufgesetzt wurde. Die Befestigung des Adapters 30 erfolgt somit ähnlich wie bei einem Dübel durch Aufspreizen der Verbindungselemente und Bildung eines Formschlusses. In die Matrix des Adapters 30 sind wiederum Dauermagnete 31, 32 eingebracht.

Die Befestigung der Siebbelagsegmente 10, 20 an dem Adapter 30 erfolgt ebenfalls wie zuvor in Bezug auf das erste Ausführungsbeispiel gemäß Figur 2 und das zweite Ausführungsbeispiel gemäß Figur 3 erläutert.

Auf dem Adapter 30 liegen auf der Oberseite die beiden aneinander stoßenden Siebbelagsegmente 10, 20 auf. Das in Figur 4 linke Siebbelagsegment 10 weist eine Eisenarmierung auf, die ein ferromagnetisches Kopplungselement 11 bildet, welches eine magnetische Verbindung mit dem Magneten 31 des Adapters bildet. Das in Figur 4 rechte Siebbelagsegment 20 weist eine Eisenarmierung auf, die ein ferromagnetisches Kopplungselement 21 bildet, welches eine magnetische Verbindung mit dem Magneten 32 des Adapters bildet. Die Armierungen bilden Verstärkungen in den Siebbelagsegmenten 10, 20 und verlaufen parallel zum C-Profil des Rahmens 40, an welchem der ebenfalls als Leiste ausgebildete Adapter 30 befestigt ist. Die Siebbelagsegmente 10, 20 bestehen aus Polyurethan, wobei die Armierungen eingegossen sind. Durch den Verlauf der Armierungen parallel zum Verlauf des Rahmens 40 sind die Siebbelagsegmente 10, 20 biegsam, wodurch das Abnehmen der Siebbelagsegmente 10, 20 von den Magneten 31, 32 erleichtert wird.

## Patentansprüche

1. Befestigungssystem für Siebmaschinen und/oder Setzmaschinen zur Befestigung von auswechselbaren Siebbelagsegmenten (10, 20) und/oder auswechselbaren Verschleißschutzelementen in oder an einer Siebmaschine bzw. Setzmaschine mit auswechselbaren Siebbelagsegmenten und/oder auswechselbaren Verschleißschutzelementen und mit zumindest einem die Siebbelagsegmente (10, 20) aufnehmenden und/oder die Verschleißschutzelemente tragenden Rahmen (40), **dadurch gekennzeichnet, dass** zur Befestigung eines Siebbelagsegmentes (10, 20) und/oder eines Verschleißschutzelementes zumindest ein Adapter (30) an dem Rahmen (40) befestigt ist, wobei der Adapter (30) zumindest einen Magneten (31, 32) aufweist, wobei der Magnet mit zumindest einem in dem Siebbelagsegment (10, 20) und/oder Verschleißschutzelement schwingungsfest angeordneten ferromagnetischen Kopplungselement (11, 21) zusammenwirkt und hierdurch eine magnetische Verbindung zwischen dem Adapter (30) und dem Siebbelagsegment (10, 20) und/oder Verschleißschutzelement herstellt und wobei das eine oder mehrere ferromagnetische Kopplungselemente (11, 21) in jedem Siebbelagsegment (10, 20) und/oder jedem Verschleißschutzelement eingegossen ist/sind.

2. Befestigungssystem nach Anspruch 1, **dadurch gekennzeichnet, dass** der Magnet mit dem Rahmen (40) zusammenwirkt und hierdurch eine magnetische Verbindung zwischen dem Adapter (30) und dem Rahmen (40) herstellt.

3. Befestigungssystem nach Anspruch 1 oder 2, **dadurch gekennzeichnet, dass** der Adapter (30) an einem Bauteil der Siebmaschine aus nicht ferromagnetischem Material befestigt ist, insbesondere dass der Adapter (30) kraftschlüssig und/oder stoffschlüssig und/oder formschlüssig befestigt ist.

4. Befestigungssystem nach Anspruch 1 oder 2, **dadurch gekennzeichnet, dass** der Adapter (30) an einem Bauteil der Siebmaschine aus ferromagnetischem Material befestigt ist, insbesondere dass der Adapter (30) magnetisch und/oder kraftschlüssig und/oder stoffschlüssig und/oder formschlüssig befestigt ist.

5. Befestigungssystem nach einem der vorherigen Ansprüche, **dadurch gekennzeichnet, dass** jeder Adapter (30) eine Mehrzahl von insbesondere äquidistant angeordneten Magneten (31, 32) aufweist.

6. Befestigungssystem nach einem der vorherigen Ansprüche, **dadurch gekennzeichnet, dass** das ferromagnetische Kopplungselement (11, 21) eines Siebbelagsegmentes (10, 20) durch ein Lochblech aus ferromagnetischem Material gebildet ist, welches einen Träger für Siebmedien, insbesondere Gewebe, bildet.

7. Befestigungssystem nach einem der vorherigen Ansprüche, **dadurch gekennzeichnet, dass** das ferromagnetische Kopplungselement (11, 21) parallel zum Verlauf eines länglichen Adapters (30) durchgehend oder abschnittweise ausgebildet ist.

8. Befestigungssystem nach einem der vorherigen Ansprüche, **dadurch gekennzeichnet, dass** der/die Magnete (31, 32) und/oder der/die ferromagnetischen Kopplungselemente (11, 21) zumindest eine Hinterschneidung aufweisen.

9. Befestigungssystem nach einem der vorherigen Ansprüche, **dadurch gekennzeichnet, dass** die Siebbelagsegmente und die jeweiligen Adapter (30) zur Befestigung der Siebbelagsegmente (10, 20) einen Formschluss bilden, insbesondere eine Nut-Feder-Verbindung bilden.

10. Befestigungssystem nach einem der vorherigen Ansprüche, **dadurch gekennzeichnet, dass** die Adapter (30) durch Adapterleisten mit einer symmetrischen Anordnung mehrerer Magnete (31, 32) gebildet sind und/oder dass die Siebbelagsegmente (10, 20) eine rotationssymmetrische Anordnung mehrerer ferromagnetischer Kopplungselemente (11, 21) und eine quadratische Grundform aufweisen.

11. Befestigungssystem nach einem der vorherigen Ansprüche, **dadurch gekennzeichnet, dass** der Adapter (30) beidseitig wirkende Magnete (31, 32) aufweist und/oder beidseitig mit Magneten (31, 32) ausgestattet ist, sodass eine magnetische Befestigung des Adapters (30) an dem Rahmen und eine magnetische Befestigung eines Siebbelagsegmentes (10, 20) und/oder eines Verschleißschutzelementes an dem Adapter (30) erfolgen kann.

12. Siebmaschine mit einem Tragrahmen zur Aufnahme einer Mehrzahl von Siebbelagsegmenten (10, 20) zur Bildung eines Siebbodens, **dadurch gekennzeichnet, dass** der Tragrahmen (40) ein Befestigungssystem nach einem der vorherigen Ansprüche aufweist.

13. Siebmaschine nach Anspruch 12, **dadurch gekennzeichnet, dass** mehrere Siebbelagsegmente (10, 20) einen Siebboden bilden, insbesondere wobei benachbarte Siebbelagsegmente (10, 20) jeweils einen Formschluss bilden, insbesondere eine Nut-Feder-Verbindung aufweisen.

14. Siebmaschine nach Anspruch 12 oder 13, **dadurch gekennzeichnet, dass** mehrere Siebbelagsegmente (10, 20) einen Siebboden bilden, wobei die in Transportrichtung des Siebgutes letzten Siebbelagsegmente (10, 20) sich in Transportrichtung endseitig gegen Queranschlagelemente abstützen, insbesondere gegen eine durchgehende Queranschlagleiste (45) abstützen, insbesondere dass die Siebbelagsegmente (10, 20) mit der senkrecht zur Transportrichtung verlaufenden Queranschlagleiste (45) einen Formschluss, insbesondere eine Nut-Feder-Verbindung bilden.

15. Siebmaschine nach einem der Ansprüche 12 bis 14, **dadurch gekennzeichnet, dass** mehrere Siebbelagsegmente (10, 20) einen Siebboden bilden, wobei die Siebbelagsegmente (10, 20) sich seitlich in Richtung senkrecht zur Transportrichtung des Siebgutes gegen parallel zur Transportrichtung verlaufende Längsanschlagelemente (41,42), insbesondere Längsanschlagleisten abstützen, insbesondere dass die Siebbelagsegmente (10, 20) mit den parallel zur Transportrichtung verlaufende Längsanschlagleisten einen Formschluss, insbesondere eine Nut-Feder-Verbindung bilden.

16. Siebbelagsegment oder Verschleißschutzelement zur Verwendung bei einer Siebmaschine nach einem der Ansprüche 12 bis 15, **dadurch gekennzeichnet, dass** ein oder mehrere ferromagnetische Kopplungselemente (11, 21) in dem Siebbelagsegment (10, 20) bzw. dem Verschleißschutzelement eingegossen ist/sind.

## Claims

1. Fixing system for screening machines and/or setting machines for fastening exchangeable screen lining segments (10, 20) and/or exchangeable wear protection elements in or on a screening machine or setting machine having exchangeable screen lining segments and/or exchangeable wear protection elements and having at least one frame (40) receiving the screen lining segments (10, 20) and/or supporting the wear protection elements, **characterised in that** for fixing a screen lining segment (10, 20) and/or a wear protection element at least one adapter (30) is fixed to the frame (40), wherein the adapter (30) has at least one magnet (31, 32), wherein the magnet interacts with at least one ferromagnetic coupling element (11, 21) arranged in a vibration-proof manner in the screen lining segment (10, 20) and/or wear protection element and thus creates a magnetic connection between the adapter (30) and the screen lining segment (10, 20) and/or wear protection element and wherein the one or several ferromagnetic coupling elements (11, 21) is/are cast in each screen lining segment (10, 20) and/or each wear protection element.

2. Fixing system according to claim 1, **characterised in that** the magnet interacts with the frame (40) and thereby creates a magnetic connection between the adapter (30) and the frame (40).

3. Fixing system according to claim 1 or 2, **characterised in that** the adapter (30) is fixed to a component of the screening machine made of nonferromagnetic material, in particular that the adapter (30) is non-positively and/or integrally and/or positively fixed.

4. Fixing system according to claim 1 or 2, **characterised in that** the adapter (30) is fixed to a component of the screening machine made of ferromagnetic material, in particular that the adapter (30) is magnetically and/or non-positively and/or integrally and/or positively fixed.

5. Fixing system according to any of the preceding claims, **characterised in that** each adapter (30) has a plurality of in particular equidistantly arranged magnets (31, 32).

6. Fixing system according to any of the preceding claims, **characterised in that** the ferromagnetic coupling element (11, 21) of a screen lining element (10, 20) is formed by a perforated plate made of ferromagnetic material which forms a support for screen media, particularly fabrics.

7. Fixing system according to any of the preceding claims, **characterised in that** the ferromagnetic coupling element (11, 21) is continuously or sectionally formed parallel to the course of an elongated adapter (30).

8. Fixing system according to any of the preceding claims, **characterised in that** the magnet(s) (31, 32) and/or the ferromagnetic coupling element(s) (11, 21) have at least one undercut.

9. Fixing system according to any of the preceding claims, **characterised in that** the screen lining segments and the respective adapters (30) form a positive fit for fixing the screen lining segments (10, 20), in particular form a tongue-and-groove connection.

10. Fixing system according to any of the preceding claims, **characterised in that** the adapters (30) are formed by adapter strips with a symmetrical arrangement of several magnets (31, 32) and/or that the screen lining segments (10, 20) have a rotationally symmetrical arrangement of several ferromagnetic coupling elements (11, 21) and a square basic shape.

11. Fixing system according to any of the preceding claims, **characterised in that** the adapter (30) has double-sided magnets (31, 32) and/or is equipped on both sides with magnets (31, 32), such that a magnetic fixing of the adapter (30) to the frame and/or a magnetic fixing of a screen lining segments (10, 20) and/or a wear protection element to the adapter (30) can take place.

12. Screening machine having a supporting frame for receiving a plurality of screen lining segments (10, 20) for forming a screen base, **characterised in that** the supporting frame (40) has a fixing system according to any of the preceding claims.

13. Screening machine according to claim 12, **characterised in that** several screen lining segments (10, 20) form a screen base, in particular wherein adjacent screen lining segments (10, 20) form in each case a positive fit, in particular have a tongue-and-groove connection.

14. Screening machine according to claim 12 or 13, **characterised in that** several screen lining segments (10, 20) form a screen phase wherein the screen lining segments (10, 20) which are the last in the transport direction of the material to be screened rest at the end in transport direction against transverse stop elements, in particular rest against a continuous transverse stop bar (45), in particular that the screen lining segments (10, 20) form a positive fit, in particular form a tongue-and-groove connection, with the transverse stop bar (45) extending perpendicularly to the transport direction.

15. Screening machine according to any of claims 12 to 14, **characterised in that** several screen lining segments (10, 20) form a screen-base, wherein the screen lining segments (10, 20) rest laterally in the direction perpendicular to the transport direction of the material to be screened against longitudinal stop elements (41, 42), in particular longitudinal stop bars, extending parallel to the transport direction, in particular that the screen lining segments (10, 20) form a positive fit, in particular form a tongue-and-groove connection, with the longitudinal stop bars extending parallel to the transport direction.

16. Screen lining segment or wear protection element for use in a screening machine according to any of claims 12 to 15, **characterised in that** one or several ferromagnetic coupling elements (11, 21) is/are cast in the screen lining segment (10, 20) or the wear protection element.

## Revendications

1. Système de fixation pour des machines de criblage et/ou machines de lavage pour la fixation de segments de panneau de criblage (10, 20) interchangeables et/ou d'éléments de protection contre l'usure interchangeables dans ou au niveau d'une machine de criblage ou machine de lavage avec des segments de panneau de criblage interchangeables et/ou des éléments de protection contre l'usure interchangeables et avec au moins un cadre (40) portant les éléments de protection contre l'usure et/ou recevant les segments de panneau de criblage (10, 20), **caractérisé en ce que** pour la fixation d'un segment de panneau de criblage (10, 20) et/ou d'un élément de protection contre l'usure, au moins un adaptateur (30) est fixé au cadre (40), dans lequel l'adaptateur (30) présente au moins un aimant (31, 32), dans lequel l'aimant coagit avec au moins un élément de couplage (11,21) ferromagnétique agencé dans le segment de panneau de criblage (10, 20) et/ou l'élément de protection contre l'usure de manière à résister à l'oscillation et ainsi établit une liaison magnétique entre l'adaptateur (30) et le segment de panneau de criblage (10, 20) et/ou l'élément de protection contre l'usure et dans lequel les un ou plusieurs éléments de couplage (11, 21) ferromagnétiques est/sont coulé(s) dans chaque segment de panneau de criblage (10, 20) et/ou chaque élément de protection contre l'usure.

2. Système de fixation selon la revendication 1, **caractérisé en ce que** l'aimant coagit avec le cadre (40) et ainsi établit une liaison magnétique entre l'adaptateur (30) et le cadre (40).

3. Système de fixation selon la revendication 1 ou 2, **caractérisé en ce que** l'adaptateur (30) est fixé à un composant de la machine de criblage en un matériau non-ferromagnétique, en particulier que l'adaptateur (30) est fixé à force et/ou par liaison de matière et/ou par complémentarité de formes.

4. Système de fixation selon la revendication 1 ou 2, **caractérisé en ce que** l'adaptateur (30) est fixé à un composant de la machine de criblage en matériau ferromagnétique, en particulier que l'adaptateur (30) est fixé magnétiquement et/ou à force et/ou par liaison de matière et/ou par complémentarité de formes.

5. Système de fixation selon l'une quelconque des revendications précédentes, **caractérisé en ce que** chaque adaptateur (30) présente une pluralité d'aimants (31, 32) agencés en particulier à équidistance.

6. Système de fixation selon l'une quelconque des revendications précédentes, **caractérisé en ce que** l'élément de couplage (11, 21) ferromagnétique d'un élément de panneau de criblage (10, 20) est formé par une tôle perforée en matériau ferromagnétique qui forme un support pour des milieux de criblage, en particulier du tissu.

7. Système de fixation selon l'une quelconque des revendications précédentes, **caractérisé en ce que** l'élément de couplage (11, 21) ferromagnétique est réalisé parallèlement à l'étendue d'un adaptateur (30) oblong en continu ou par sections.

8. Système de fixation selon l'une quelconque des revendications précédentes, **caractérisé en ce que** le/les aimants (s) (31, 32) et/ou le/les élément(s) de couplage (11, 21) ferromagnétique(s) présentent au moins une contre-dépouille.

9. Système de fixation selon l'une quelconque des revendications précédentes, **caractérisé en ce que** les segments de panneau de criblage et les adaptateurs (30) respectifs forment pour la fixation des segments de panneau de criblage (10, 20) une liaison par complémentarité de formes, en particulier une liaison à rainure et languette.

10. Système de fixation selon l'une quelconque des revendications précédentes, **caractérisé en ce que** les adaptateurs (30) sont formés par des baguettes d'adaptateur avec un agencement symétrique de plusieurs aimants (31, 32) et/ou que les segments de panneau de criblage (10, 20) présentent un agencement symétrique en rotation de plusieurs éléments de couplage (11, 21) ferromagnétiques et une forme de base carrée.

11. Système de fixation selon l'une quelconque des revendications précédentes, **caractérisé en ce que** l'adaptateur (30) présente des aimants (31, 32) agissant des deux côtés et/ou est équipé des deux côtés d'aimants (31, 32) de sorte qu'une fixation magnétique de l'adaptateur (30) au cadre et une fixation magnétique d'un segment de panneau de criblage (10, 20) et/ou d'un élément de protection contre l'usure à l'adaptateur (30) puissent être effectuées.

12. Machine de criblage avec un cadre porteur pour la réception d'une pluralité de segments de panneau de criblage (10, 20) pour la formation d'un fond perforé, **caractérisée en ce que** le cadre porteur (40) présente un système de fixation selon l'une quelconque des revendications précédentes.

13. Machine de criblage selon la revendication 12, **caractérisée en ce que** plusieurs segments de panneau de criblage (10, 20) forment un fond perforé, en particulier dans laquelle des segments de panneau de criblage (10, 20) contigus forment respectivement une liaison par complémentarité de formes, en particulier présentent une liaison à rainure et languette.

14. Machine de criblage selon la revendication 12 ou 13, **caractérisée en ce que** plusieurs segments de panneau de criblage (10, 20) forment un fond perforé, dans laquelle les derniers segments de panneau de criblage (10, 20) dans le sens de transport du produit de criblage s'appuient dans le sens de transport côté extrémité contre des éléments de butée transversale, en particulier contre une baguette de butée transversale continue (45), en particulier que les segments de panneau de criblage (10, 20) forment avec la baguette de butée transversale (45) s'étendant perpendiculairement au sens de transport une liaison par complémentarité de formes, en particulier une liaison à rainure et languette.

15. Machine de criblage selon l'une quelconque des revendications 12 à 14, **caractérisée en ce que** plusieurs segments de panneau de criblage (10, 20) forment un fond perforé, dans laquelle les segments de panneau de criblage (10, 20) s'appuient latéralement en direction perpendiculaire au sens de transport du produit de criblage contre des éléments de butée longitudinale (41, 42) s'étendant parallèlement au sens de transport, en particulier baguettes de butée longitudinale, en particulier que les segments de panneau de criblage (10, 20) forment avec les baguettes de butée longitudinale s'étendant parallèlement au sens de transport une liaison par complémentarité de formes, en particulier une liaison à rainure et languette.

16. Segment de panneau de criblage ou élément de protection contre l'usure pour l'utilisation dans une machine de criblage selon l'une quelconque des revendications 12 à 15, **caractérisé en ce qu'**un ou plusieurs éléments de couplage (11, 21) ferromagnétiques est/sont coulé(s) dans le segment de panneau de criblage (10, 20) ou l'élément de protection contre l'usure.
